# EUROPÄISCHE PATENTSCHRIFT

(11) **EP 0 333 647 B1**
(45) Veröffentlichungstag und Bekanntmachung des Hinweises auf die Patenterteilung: **11.08.1993**
(21) Anmeldenummer: 89810110.0
(22) Anmeldetag: 09.02.1989
(51) Int. Cl.: D03D 47/24

(54) **Projektilwebmaschine und Projektil für die Webmaschine**
Dummy shuttle loom, and dummy shuttle for this loom
Métier à tisser à fausse navette et fausse navette pour ce métier

(30) Priorität: 14.03.1988 CH 950/88
(43) Veröffentlichungstag der Anmeldung: 20.09.1989
(73) Patentinhaber: GEBRÜDER SULZER AKTIENGESELLSCHAFT, CH-8401 Winterthur (CH)
(72) Erfinder: Pfarrwaller, Erwin, CH-8405 Winterthur (CH); Vezzu, Danilo, CH-8472 Seuzach (DE); Hübner, Oskar, D-7760 Radolfzell (DE)

(56) Entgegenhaltungen:
- EP-A- 0 152 826
- CH-A- 636 655
- FR-A- 1 089 664
- FR-A- 2 168 490
- US-A- 4 223 703

## Beschreibung

Die Erfindung bezieht sich auf eine Projektilwebmaschine mit einer Abschussvorrichtung für die Projektile, welche einen Torsionsstab und einen damit verbundenen Schlaghebel, sowie eine Verdrehvorrichtung für den Torsionsstab umfasst, und bei der die Projektile mit einer Transportvorrichtung in die Abschussposition für den Schusseintrag gebracht werden. Weiter bezieht sich die Erfindung auf Projektile für derartige Projektilwebmaschinen.

Bei dem aus der europäischen Patentanmeldung 0.152.826 bekannten Antrieb für die Projektile einer Projektilwebmaschine, werden die Projektile mit einem Schlagstück - auch Beschleuniger-Gleitstück genannt - beschleunigt und abgeschossen, das in einer geraden Führungsbahn in Abschussrichtung der Projektile geführt ist. Schlaghebel und Schlagstück sind mit einer Verbindungslasche miteinander verbunden. Die Verbindungslasche kann als Stoss-oder Zuglasche ausgebildet sein. Die Drehbewegungen des Schlaghebels werden über diese Verbindungslasche in Linearbewegungen, d.h. in Hin- und Herbewegungen des geführten Schlagstücks mit seiner Schlagfläche, umgesetzt. Eine Schlagnase des Schlagstücks ist im Bereich der Stossfläche, mit der Hinterseite des Projektils in Kontakt und beschleunigt dieses in einigen wenigen Millisekunden, auf einem Weg von wenigen Zentimetern auf Geschwindigkeiten von bis zu 50 m/sec und mehr. Nach der Beschleunigungsphase werden Schlagstück, Schlaghebel und Verbindungslasche auf einem kurzen Weg von ebenfalls nur wenigen Zentimetern und die Drehbewegung des Torsionsstabs über einen kleinen Drehwinkel abgebremst. Mit steigender Schusseintragsfrequenz der Projektilwebmaschinen bleibt für die Beschleunigung der Projektile immer weniger Zeit und es sind dementsprechend immer grössere Leistungen mit z.B. Torsionsstäben, welche höhere Torsionsmomente aufweisen, notwendig. Entsprechend sind auch immer grössere Bremsleistungen für das Abbremsen der Drehbewegung des Torsionsstabes mit dem Schlaghebel, sowie der Bewegungen von Schlagstück und Verbindungslasche zu erbringen.

Durch das Umsetzen der Drehbewegung des Schlaghebels über die Verbindungslasche in die Linearbewegung des Schlagstücks und auch des Projektils, ist allerdings der Drehbereich des Schlaghebels und des Torsionsstabes begrenzt und eingeschränkt. Zwar wäre es möglich, mit besonderen, mehrteiligen Konstruktionen, insbesondere der Verbindungslasche, diesen Weg zu verlängern, was aber die zu beschleunigende und wieder zu bremsende Masse erhöhen würde, womit die erforderlichen Antriebs- und Bremsleistungen noch grösser würden.

Beim heute erreichten Leistungsniveau der Hochleistungs-Projektilwebmaschinen ist es kaum mehr möglich, bei einem fest vorgegebenen Drehbereich, beispielsweise den Beschleunigungsweg für das Projektil, auf Kosten des Bremsbereichs zu verlängern oder umgekehrt, ohne dass das Schusseintragssystem, und insbesondere auch die Abschussvorrichtung, unwirtschaftlich viel Energie verbraucht und/oder die zu erbringende Bremsleistung am Torsionsstab mit Schlaghebel sowie Schlagstück und Verbindungslasche aufwendige und teure Konstruktionen erfordern.

In FR-A-2168490, die sich auf eine Fadenklemme für Textilmaschinen, genauer auf eine Fadenklemme für ein Projektil, auch Greiferschütze genannt, bezieht, zeigt die Figur 1 "einige der mit dem Schusseintrag wirksamen Teile einer Webmaschine". U.a. ist auch die Abschussvorrichtung mit einem schematisch gezeigten Schlaghebel, der an der Hinterseite des gleichfalls schematisch gezeigten Projektils angreift, dargestellt. Konstruktive Einzelheiten zum Schlaghebel und Antrieb des Projektils, finden sich darin entsprechend dem Gegenstand der Erfindung, der Garn- oder Fadenklemme von FR-A-2168490 nicht.

Die vorliegende Erfindung hat zur Aufgabe eine Projektilwebmaschine zu schaffen, bei der die Antriebsleistung am Projektil bei gleichbleibender oder gar verminderter Gesamtleistung der Abschussvorrichtung erhöht wird. Erfindungsgemäss ist eine derartige Projektilwebmaschine durch die Merkmale im kennzeichnenden Teil der unabhängigen Ansprüche 1, 8, 9 oder 10 gekennzeichnet. Ein Projektil für eine derartige Projektilwebmaschine ist durch die Merkmale im kennzeichnenden Teil des Anspruchs 12 gekennzeichnet. Die abhängigen Ansprüche beziehen sich auf besonders vorteilhafte Ausbildungen der Erfindung.

Bei einer Projektilwebmaschine mit einer derartigen Abschussvorrichtung fehlen Verbindungslasche und Schlagstück, was eine beträchtliche Verminderung der bewegten, zu beschleunigenden und wieder zu bremsenden Masse mit sich bringt. Darüberhinaus erlaubt es die neue Abschussvorrichtung, die Beschleunigungsstrecke des Projektils und den Bremsweg für die Drehbewegung von Torsionsstab mit Schlaghebel zu verlängern, was den Einsatz von Torsionsstäben mit niedrigeren Torsionsmomenten, aber auch von leistungsschwächeren Bremsvorrichtungen für das Abbremsen der Drehbewegung des Torsionsstabs und des Schlaghebels bei gleicher oder gar höherer Schussfrequenzen ermöglicht.

Anhand der schematischen Zeichnungen, welche Beispiele der Erfindung und Einzelheiten davon zeigen, wird die Erfindung näher erläutert.

Es zeigen:
- Fig. 1: schematisch, mit ausgezogenen Linien einen Teil der Abschussvorrichtung einer erfindungsgemässen Projektilwebmaschine vor und gestrichelt diesen Teil der Projektilmaschine nach dem Abschuss des Projektils;
- Fig. 2A: eine schematische Seitenansicht eines Schlaghebels mit Endstück und mit dem Projektil in verschiedenen Positionen während und nach dem Abschuss des Projektils;
- Fig. 2B: eine Ansicht der Abschussvorrichtung in Schussrichtung des Projektils der teilweise geschnittenen Anordnung von Fig. 2A;
- Fig. 3A: einen Schlaghebel mit einer Rolle als Endstück;
- Fig. 3B: drei mögliche Formen der Stossfläche von Projektilen, auf welchen die Rolle von Fig. 3A beim Abschuss einwirkt;
- Fig. 4A: einen Schlaghebel mit einem um einen bestimmten Winkel drehbaren Endstück;
- Fig. 4B: drei mögliche Formen der Stossfläche eines Projektils, auf die ein Endstück von Fig. 4A beim Abschuss einwirkt;
- Fig. 5A bis C: drei Endstücke am Schlaghebel, mit verschiedenen Formen der Schlagfläche;
- Fig. 6A: ein Projektil mit konvex geformter Stossfläche, auf die das Endstück des Schlaghebels einwirkt, ein Endstück mit ebenfalls konvex geformter Schlagfläche und zwei Endstücke mit verschiedenen konvex-konkaven Schlagflächen;
- Fig. 6B: ein Projektil mit einer konkav geformten Stossfläche, auf die das Endstück des Schlaghebels einwirkt und ein Endstück mit konvex geformter Schlagfläche;
- Fig. 7: Projektil und Endstück des Schlaghebels am Beginn und Ende der Abschussphase des Projektils.

Fig 1 zeigt die für die Erfindung wesentlichen Teile der Projektil-Abschussvorrichtung 1 der nicht gezeichneten Projektilwebmaschine. Mit dem Torsionsstab 2 ist ein Schlaghebel 3 am einen Ende drehfest verbunden. Das andere Ende des Schlaghebels weist ein hier als Beschleunigerfinger ausgebildetes Endstück 34 auf, dessen Schlagfläche im Zeitpunkt des Abschusses auf die Stossfläche 43 des Projektils 4 einwirkt und dieses in einem durch Führungszähne 11 gebildeten Kanal 10 durch das von den Kettfäden 12 gebildete Webfach schiesst. Die Führungszähne 11 sind auf der Weblade 13 angebracht. Der Torsionsstab 2 ist an seinem anderen, hier nicht gezeigten Ende fest eingespannt und wird an seinem anderen Ende, mit Hilfe des Kniegelenks 5, verdreht und gespannt. Die drehende Nockenscheibe 6 bringt das Kniegelenk 5 in Streckstellung, wie das in Fig. 1 ausgezogen dargestellt ist, indem ein Teil der Nockenbahn der Nockenscheibe 6 auf die Rolle 51 des Kniegelenks einwirkt. Dadurch gelangt der Schlaghebel 3 in die Abschussstellung. Der Abschuss des Projektils 4 erfolgt, indem ein Teil der Nockenbahn der Nockenscheibe 6 so auf die Rolle 52 des Kniegelenks 5 einwirkt, dass das Kniegelenk einknickt, der Torsionsstab 2 mit dem Schlaghebel 3 in seine Ruhestellung zurückschnellt und dabei das Projektil 4 beschleunigt und abschiesst. Das eingeknickte Kniegelenk 5′ und der zurückgeschnellte Schlaghebel 3′ sind in Fig. 1 teilweise gestrichelt dargestellt. Die Projektile 4 werden nacheinander mit dem schwenkbaren Projektilheber 7 von der gestrichelt dargestellten Position 7′ von Projektilheber 7 mit dem Projektil 4′ in die Abschussposition gebracht, d.h. dem Endstück 34 des Schlaghebels 3 vorgelegt. Bei bekannten Projektilwebmaschinen erfolgt der Rücktransport der Projektile 4′ zum Projektilheber 7′ beispielsweise mit einer hier nicht gezeigten Transportkette.

In der Anordnung nach der Erfindung besteht die Möglichkeit, die Schlagbewegung des Schlaghebels 3 über einen grösseren Drehwinkel zu bremsen, da die Bewegungsfreiheit des Schlaghebels nicht mehr wie bisher, durch ein linear bewegtes Schlagstück, das mit beispielsweise einer Stosslasche als Verbindungslasche am Schlaghebel befestigt ist, eingeengt ist. Damit der Schlaghebel 3 bis in den Bereich der Weblade 13 ausschwenken kann, ist in der Weblade 13 in unserem Beispiel eine Ausnehmung 130 vorgesehen. Beim Abschuss des Projektils 4 ist das Projektil in einer Ausnehmung des Projektilhebers 7 sowie zwischen dem Projektilheber 7 und der Wand 81 des Führungsbalkens 8 geführt. Der Antrieb des Projektilhebers 7 erfolgt in bekannter Weise, beispielsweise mit einer nicht gezeigten Welle, auf welcher der Projektilheber 7 drehfest montiert ist. Während der Schwenkbewegung des Projektilhebers 7 wird das Projektil z.B. mit einem hier nicht gezeigten Öffner festgehalten, der in bekannter Weise in eine Öffnung des Projektils 4 zwischen die beiden Arme der Fadenklemme des Projektils einsticht. Dieser Öffner kann auch gleichzeitig die exakte Positionierung des Projektils 4 für den Abschuss sicherstellen.

Der Abschuss eines Projektils 4 und die Drehbewegung des Schlaghebels 3 auf dem Torsionsstab 2 sind anhand der Ansicht von Fig. 2A veranschaulicht. Die Schlagfläche des Endstücks 34 des Schlaghebels 3 berührt in der Abschussstellung die Stossfläche 43 des Projektils 4. Das Endstück 34 ist im gezeigten Beispiel ein am Ende des Schlaghebels 3 befestigtes Metallstück, mit einer derart an die Stossfläche 43 des Projektils 4 angepassten Schlagfläche, dass sie sich beim Abschuss beispielsweise wie die Flanken von Zahnrädern oder von Zähnen einer Zahnstange und eines Zahnrades aufeinander abwälzen. Es wäre auch denkbar, das Endstück als gehärteten Teil des Schlaghebels auszuführen. Mit 3′ und 3˝ sind zwei weitere Positionen und mit 3‴ die Umkehrposition des Schlaghebels gestrichelt gezeichnet. Die Abschussphase ist nach der Drehung des Schlaghebels 3 um den Winkel α praktisch abgeschlossen. Danach beginnt sich das Projektil 4 vom Endstück zu entfernen, während der Schlaghebel 3 bis zur Umkehrposition 3‴ um den Winkel β weiterdreht und gebremst wird. Der Bremsbereich des Schlaghebels 3 verläuft durch den Bereich der Ausnehmung 130 der Weblade 13.

Fig. 2B zeigt schematisch, wie das Projektil 4 in der Ausnehmung 70 des Projektilhebers 7 und an der Wand 81 des Führungsbalkens 8 geführt ist. Darüberhinaus erkennt man, dass die Stossfläche 43 am Projektil im vorliegenden Beispiel seitlich verschoben ist. Dies ist notwendig, weil der Schlaghebel 3 ausserhalb vom Schwenkbereich des Projektilhebers 7 verläuft und der einzutragende Schussfaden 14 (Fig. 1A), bezogen auf die Breite des Projektils 4, in der Mitte verläuft. Bei Projektilwebmaschinen, wo das Projektil 4 bei aufeinanderfolgenden Schüssen jeweils um 180° um die Längsachse gedreht wird, sind zwei symmetrisch angeordnete Stossflächen 43 vorhanden.

In Fig. 3A ist das Endstück des Schlaghebels 3 als Rolle 343 ausgebildet. Fig. 3B zeigt drei Varianten von Stossflächen des Projektils 4; eine bezogen auf die Flugrichtung konvex geformte Stossfläche 433, eine dazu schräge, ebene Stossfläche 433′, sowie eine dazu senkrecht stehende, ebene Stossfläche 433˝. Die Stossflächen 433′ und 433˝ könnten auch schiefe Ebenen sein und/oder die Stossflächen beispielsweise spiegelbildlich, wie die mit 433 und 433′ bezeichneten Stossflächen, verlaufen. Das Endstück könnte aber auch als drehbares Vieleck z.B. sechseckförmig ausgebildet sein, wobei die verschiedenen Vielecksflächen z.B. aufeinanderfolgend als Schlagfläche dienen können. Die Verwendung von z.B. für die Lagerung des Endstücks, Nadellagern ermöglicht das besonders leichte Drehen und Positionieren des Endstücks.

In Fig. 4A hat das Endstück des Schlaghebels 3 die Form eines Trapezkörpers 344 und ist um eine Achse schwenkbar gelagert. Eine zweite Position des Endstücks ist gestrichelt eingezeichnet. Fig. 4B zeigt drei Varianten von Stossflächen, die zu den Schlagflächen des Projektils 4 passen; zwei, bezogen auf die Flugrichtung, schräge Stossflächen 434 und 434′, sowie eine dazu senkrecht stehende, ebene Stossfläche 434˝. Bei dieser Ausbildung der Schlagfläche des Endstücks und der Stossfläche verändert sich die Winkellage des Endstücks 344 während des Abschusses ständig derart, dass die Stossfläche 434, 434′ bzw. 434˝ und die daran anliegende Schlagfläche des Trapezkörpers sich ständig berühren und miteinander in Verbindung bleiben.

Es wäre auch denkbar, Stossfläche und/oder Schlagfläche gewölbt auszuführen, wie die in den Fig. 5A bis 5C gezeigten drei Varianten von Endstücken 345, 345′ bzw. 345˝, die am Ende des jeweiligen Schlaghebels 3 befestigt sind. Alle drei Endstücke 345, 345′ und 345˝ weisen konvexe Schlagflächen auf. Die Endstücke sind einfach auswechselbar, beispielsweise mit dem Schlaghebel 3 verschraubt.

Für das Endstück und das Projektil können Werkstoffe gewählt werden, die beispielsweise einen minimalen Verschleiss der Stossflächen der Projektile beim Abschuss, bei einer akzeptierbaren Abnutzung der Schlagfläche des Endstücks, gewährleisten oder umgekehrt, einen minimalen Verschleiss der Schlagfläche bzw. der Schlagflächen des Endstücks bei einem akzeptierbaren Verschleiss der Stossflächen der Projektile. Geeignet können beispielsweise Schlagstücke aus Hartmetall, aus gehärteten Metall oder auch aus Keramik sein. Es ist auch denkbar, nur die Schlagfläche bzw. die Schlagflächen aus diesen besonderen Werkstoffen herzustellen. Auswechselbare bzw. befestigte Endstücke aus einem Werkstoff mit besonderen Stoss- und Schlageigenschaften, erlauben zudem die Herstellung von Schlaghebeln aus Werkstoffen mit beispielsweise optimalen Festigkeitseigenschaften bei geringster Masse des Hebels.

Fig. 6A zeigt schematisch ein Projektil 4 mit konvexer Stossfläche 436, mit drei möglichen Ausführungen des Endstücks 346, 346′ bzw. 346˝ an den Schlaghebeln 3, 3′ bzw. 3˝. Je nach gewünschter Schlag- oder Beschleunigungs-Charakteristik kann z.B. mit Projektilen der gezeigten Stossfläche 436 ein Endstück mit der konvexen Schlagfläche 346 oder ein solches mit der konvex-konkaven Schlagfläche 346′ oder 346˝ verwendet werden. Die nur schematisch angedeuteten Führungselemente 84 und 85 haben die Aufgabe, das Projektil 4 in der Beschleunigungsphase in der richtigen Abschussbahn zu halten und zu führen. Auch hier können Stossflächen der Projektile und Schlagflächen der Endstücke so aufeinander angepasst sein, dass sie sich beim Abschuss wie die Flanken von Zahnrädern oder Flanken von Zähnen einer Zahnstange und eines Zahnrades aufeinander abwälzen. Projektil und Endstück gleiten aufeinander oder berühren sich bei einer derartigen Konstruktion nach dem Verzahnungsgesetz gewöhnlich nur auf einer Linie, der sog. Eingriffslinie oder Berührungslinie.

In Fig. 6B ist als weitere Variante ein Projektil 4 mit einer konkaven Stossfläche 4366 und einem Endstück 3466 mit konvexer Schlagfläche an einem Schlaghebel 3 gezeigt.

Fig. 7 stellt schematisch Einzelheiten des Eingriffs von Endstück und Projektil am Anfang oder während, sowie am Ende der Beschleunigungsphase dar. Die konkav gewölbte Schlagfläche des Endstücks 347 wälzt sich auf der zur Schussrichtung senkrecht stehenden, hier beispielsweise ebenen Stossfläche 437 des Projektils 4 ab. Projektil 4 und Endstück 347 berühren sich immer auf einer Linie, der Eingriffslinie 4433 bzw. 4433′, die sich in unserem Beispiel im Laufe der Abschussphase zur Symmetrieebene des Projektils hin verschiebt. Mit Vorteil liegt die Eingriffslinie im Zeitpunkt des Endes der Beschleunigungsphase in dieser Symmetrieebene, damit das Projektil 4′ möglichst keine Querkräfte erfährt, was den optimalen Flug des Projektils durch den Führungskanal begünstigt. Die gegenseitige Lage von Projektil 4′ und Endstück 347′, die sich in der Eingriffslinie 4433′ berühren, ist in Fig. 7 gestrichelt eingezeichnet. Genau in diesem Zeitpunkt trennt sich das Projektil 4′ vom Endstück 347. Die nur schematisch dargestellten Führungselemente 84 und 85 haben hier, wie auch in den Anordnungen von Fig. 6A und 6B die Aufgabe, das Projektil 4 in der Beschleunigungsphase in der richtigen Abschussbahn zu halten und zu führen.

## Patentansprüche

1. Projektilwebmaschine mit einer Abschussvorrichtung (1) für die Projektile (4), welche einen Torsionsstab (2) und einen damit verbundenen Schlaghebel (3), der an einem vom Torsionsstab entfernten Ende ein Endstück (34) aufweist, das beim Beschleunigen des Projektils (4) auf eine Stossfläche (43) des Projektils (4) einwirkt und sich als ganzes betrachtet auf einer praktisch kreisförmigen Bahn bewegt, sowie mit einer Verdrehvorrichtung (5, 51, 52, 6) für den Torsionsstab (2) und mit einer Transportvorrichtung (7) mit der die Projektile (4) in die Abschussposition für den Schusseintrag gebracht werden, dadurch gekennzeichnet, dass das Endstück (344) des Schlaghebels am Schlaghebel (3) drehbar befestigt ist.

2. Projektilwebmaschine nach Anspruch 1, dadurch gekennzeichnet, dass das Endstück eine drehbare Rolle (343) ist.

3. Projektilwebmaschine nach Anspruch 1, dadurch gekennzeichnet, dass das Endstück (343) die Form eines Vielecks hat, dessen Vielecksflächen die Schlagflächen sind.

4. Projektilwebmaschine nach einem der Ansprüche 1 bis 3, dadurch gekennzeichnet, dass die Schlagfläche des Endstücks und die Stossfläche des Projektils (4), wenigstens teilweise, wenigstens angenähert wie die Flanken von Zähnen ineinandergreifender Zahnräder oder eines Zahnrades und einer Zahnstange, ausgebildet sind.

5. Projektilwebmaschine nach einem der Ansprüche 1 bis 4, dadurch gekennzeichnet, dass die Schlagfläche des Endstücks (346') konkav und die Stossfläche (436) des Projektils (4) konvex ausgebildet ist oder umgekehrt.

6. Projektilwebmaschine nach einem der Ansprüche 1 bis 5, dadurch gekennzeichnet, dass sowohl die Schlagfläche des Endstücks, als auch die Stossfläche des Projektils, konvex (346, 436) oder konkav ausgebildet sind.

7. Projektilwebmaschine nach einem der Ansprüche 1 bis 6, dadurch gekennzeichnet, dass die Schlagfläche des Endstücks und/oder die Stossfläche des Projektils, konvex-konkav (346'') ausgebildet ist.

8. Projektilwebmaschine mit einer Abschussvorrichtung (1) für die Projektile (4), welche einen Torsionsstab (2) und einen damit verbundenen Schlaghebel (3), der an einem vom Torsionsstab entfernten Ende ein Endstück (34) aufweist, das beim Beschleunigen des Projektils (4) auf eine Stossfläche (43) des Projektils (4) einwirkt und sich als ganzes betrachtet auf einer praktisch kreisförmigen Bahn bewegt, sowie mit einer Verdrehvorrichtung (5, 51, 52, 6) für den Torsionsstab (2) und mit einer Transportvorrichtung (7) mit der die Projektile (4) in die Abschussposition für den Schusseintrag gebracht werden, dadurch gekennzeichnet, dass das Endstück (344) des Schlaghebels am Schlaghebel (3) angearbeitet ist und die Schlagfläche des Endstücks (346') konkav und die Stossfläche (436) des Projektils (4) konvex ausgebildet ist oder umgekehrt

9. Projektilwebmaschine mit einer Abschussvorrichtung (1) für die Projektile (4), welche einen Torsionsstab (2) und einen damit verbundenen Schlaghebel (3), der an einem vom Torsionsstab entfernten Ende ein Endstück (34) aufweist, das beim Beschleunigen des Projektils (4) auf eine Stossfläche (43) des Projektils (4) einwirkt und sich als ganzes betrachtet auf einer praktisch kreisförmigen Bahn bewegt, sowie mit einer Verdrehvorrichtung (5, 51, 52, 6) für den Torsionsstab (2) und mit einer Transportvorrichtung (7) mit der die Projektile (4) in die Abschussposition für den Schusseintrag gebracht werden, dadurch gekennzeichnet, dass das Endstück (344) des Schlaghebels am Schlaghebel (3) angearbeitet ist und sowohl die Schlagfläche des Endstücks, als auch die Stossfläche des Projektils, konvex (346, 436) oder konkav ausgebildet sind.

10. Projektilwebmaschine mit einer Abschussvorrichtung (1) für die Projektile (4), welche einen Torsionsstab (2) und einen damit verbundenen Schlaghebel (3), der an einem vom Torsionsstab entfernten Ende ein Endstück (34) aufweist, das beim Beschleunigen des Projektils (4) auf eine Stossfläche (43) des Projektils (4) einwirkt und sich als ganzes betrachtet auf einer praktisch kreisförmigen Bahn bewegt, sowie mit einer Verdrehvorrichtung (5, 51, 52, 6) für den Torsionsstab (2) und mit einer Transportvorrichtung (7) mit der die Projektile (4) in die Abschussposition für den Schusseintrag gebracht werden, dadurch gekennzeichnet, dass das Endstück (344) des Schlaghebels am Schlaghebel (3) angearbeitet ist und die Schlagfläche des Endstücks (346') und/oder die Stossfläche (436) des Projektils (4) konvex-konkav (346'') ausgebildet ist.

11. Projektilwebmaschine nach einem der Ansprüche 8 bis 10, dadurch gekennzeichnet, dass die Schlagfläche des Endstücks und die Stossfläche des Projektils (4), wenigstens teilweise, wenigstens angenähert wie die Flanken von Zähnen ineinandergreifender Zahnräder oder eines Zahnrades und einer Zahnstange, ausgebildet sind.

12. Projektil für eine Projektilwebmaschine nach einem der Ansprüche 1 bis 11, dadurch gekennzeichnet, dass das Gehäuse des Projektils (4) einen Hohlkörper bildet, der auf seiner, bezogen auf die Flugrichtung, hinteren Seite teilweise geschlossen ist und dass die Aussenfläche der hinteren Seite des Gehäuses wenigstens teilweise als schiefe Ebene (433') oder als konvexe (436) oder konkave (4366) oder konkav-konvexe Stossfläche des Projektils (4) ausgebildet ist.

13. Projektil nach Anspruch 12, dadurch gekennzeichnet, dass die Aussenfläche der hinteren Seite des Gehäuses wenigstens teilweise und wenigstens angenähert als Flanken von Zähnen eines Zahnrads oder einer Zahnstange ausgebildet ist.

14. Projektil nach einem der Ansprüche 12 oder 13, dadurch gekennzeichnet, dass das Projektil zwei Stossflächen (43) aufweist.

15. Projektil nach Anspruch 14, dadurch gekennzeichnet, dass die beiden Stossflächen (43) symmetrisch angeordnet sind.

## Claims

1. A projectile weaving machine with a firing device (1) for the projectile (4), which comprises a torsion bar (2) and a striking lever (3) connected thereto that the striking lever (3) at its end remote from the torsion bar (2) has an end piece (34) which on acceleration of the projectile (4) acts on the abutment face (43) of the projectile (4) and that, considered as a whole, moves in a substantially circular path, and with a twisting device (5, 51, 52, 6) for the torsion bar (2), and in which the projectile (4) is brought into the firing position ready for weft insertion by a transport device (7), characterised in that the end piece (344) is rotably mounted on the striking lever (3).

2. A projectile weaving machine according to claim 1 characterised in that the end piece is a rotatable roller (343).

3. A projectile weaving machine according to claim 1, characterised in that the end piece (343) has the form of a polygon the polygonal faces of which are the striking faces.

4. A projectile weaving machine according to one of claims 1 to 3, characterised in that the striking face of the end piece and the abutment face of the projectile (4) are formed at least in part thereof, at least approximately like the flanks of teeth of meshing toothed wheels or a toothed wheel and a toothed rack.

5. A projectile weaving machine according to one of claims 1 to 4, characterised in that the striking face of the end piece (346') is of concave construction and the abutment face (436) of the projectile (4) is convex, or vice versa.

6. A projectile weaving machine according to one of claims 1 to 5, characterised in that both the striking face of the end piece and the abutment face of the projectile are of convex construction (346, 436), or concave.

7. A projectile weaving machine according to one of claims 1 to 6, characterised in that the striking face of the end piece and/or the abutment face of the projectile is of convex-concave construction (346'').

8. A projectile weaving machine with a firing device (1) for the projectile (4), which comprises a torsion bar (2) and a striking lever (3) connected thereto that the striking lever (3) at its end remote from the torsion bar (2) has an end piece (34) which on acceleration of the projectile (4) acts on the abutment face (43) of the projectile (4) and that, considered as a whole, moves in a substantially circular path, and with a twisting device (5, 51, 52, 6) for the torsion bar (2), and in which the projectile (4) is brought into the firing position ready for weft insertion by a transport device (7), characterised in that the end piece (34) is worked on the arm of the striking lever (3) and that the striking face of the end piece (346') is of concave construction and the abutment face (436) of the projectile (4) is convex, or vice versa.

9. A projectile weaving machine with a firing device (1) for the projectile (4), which comprises a torsion bar (2) and a striking lever (3) connected thereto that the striking lever (3) at its end remote from the torsion bar (2) has an end piece (34) which on acceleration of the projectile (4) acts on the abutment face (43) of the projectile (4) and that, considered as a whole, moves in a substantially circular path, and with a twisting device (5, 51, 52, 6) for the torsion bar (2), and in which the projectile (4) is brought into the firing position ready for weft insertion by a transport device (7), characterised in that the end piece (34) is worked on the arm of the striking lever (3) and both the striking face of the end piece and the abutment face of the projectile are of convex construction (346, 436), or concave.

10. A projectile weaving machine with a firing device (1) for the projectile (4), which comprises a torsion bar (2) and a striking lever (3) connected thereto that the striking lever (3) at its end remote from the torsion bar (2) has an end piece (34) which on acceleration of the projectile (4) acts on the abutment face (43) of the projectile (4) and that, considered as a whole, moves in a substantially circular path, and with a twisting device (5, 51, 52, 6) for the torsion bar (2), and in which the projectile (4) is brought into the firing position ready for weft insertion by a transport device (7), characterised in that the end piece (34) is worked on the arm of the striking lever (3) and that the striking face of the end piece and/or the abutment face of the projectile is of convex-concave construction (346'').

11. A projectile weaving machine according to one of claims 8 to 10, characterised in that the striking face of the end piece and the abutment face of the projectile (4) are formed at least in part thereof, at least approximately like the flanks of teeth of meshing toothed wheels or a toothed wheel and a toothed rack.

12. Projectile for a projectile weaving machine according to one of claims 1 to 11, characterised in that the housing of the projectile (4) forms a hollow body which is partially closed at its rear side, considered in the travelling direction and that the outer surface of the rear side of the housing is constructed at least partially as an inclined plane (433') or as a convex (436) or concave (4366) or concave-convex abutment face of the projectile (4).

13. A projectile according to claim 12, characterised in that the outer surface of the near side of the housing is formed at least in part thereof, at least approximately like the flanks of teeth of a toothed wheel or a toothed rack.

14. A projectile according to one of claims 12 or 13, characterised in that the projectile has two abutment faces (43).

15. A projectile according to one of claim 14, characterised in that the two abutment faces are symmetrically arranged.

## Revendications

1. Machine à tisser à projectiles, comprenant un dispositif (1) de propulsion des projectiles (4) qui comporte une barre de torsion (2) ainsi qu'un levier de percussion (3) relié à cette dernière et comportant à l'extrémité éloignée de la barre de torsion une pièce d'extrémité (34) qui, lors de l'accélération du projectile (4), agit sur une surface d'impact (43) du projectile (4) et, considérée dans son ensemble, se déplace sur une trajectoire pratiquement circulaire, ladite machine comprenant également un dispositif (5, 51, 52, 6) de torsion de la barre correspondante (2), ainsi qu'un dispositif de transport (7) qui place les projectiles (4) à la position de propulsion pour l'insertion de la trame, caractérisée en ce que la pièce d'extrémité (344) du levier de percussion est montée rotative sur le levier de percussion (3).

2. Machine à tisser à projectiles selon la revendication 1, caractérisée en ce que la pièce d'extrémité est un galet rotatif (343).

3. Machine à tisser à projectiles selon la revendication 1, caractérisée en ce que la pièce d'extrémité (343) a la forme d'un polygone dont les surfaces sont les surfaces de percussion.

4. Machine à tisser à projectiles selon l'une des revendications 1 à 3, caractérisée en ce que la surface de percussion de la pièce d'extrémité et la surface d'impact du projectile (4) sont conformées au moins partiellement et au moins approximativement comme les flancs de dents de roues dentées en prise ou d'une roue dentée et d'une crémaillère.

5. Machine à tisser à projectiles selon l'une des revendications 1 à 4, caractérisée en ce que la surface de percussion de la pièce d'extrémité (346') est concave et la surface d'impact (436) du projectile (4) est convexe ou inversement.

6. Machine à tisser à projectiles selon l'une des revendications 1 à 5, caractérisée en ce qu'aussi bien la surface de percussion de la pièce d'extrémité que la surface d'impact du projectile sont convexes (346, 436) ou concaves.

7. Machine à tisser à projectiles selon l'une des revendications 1 à 6, caractérisée en ce que la surface de percussion de la pièce d'extrémité et/ou la surface d'impact du projectile est convexe-concave (346'').

8. Machine à tisser à projectiles comprenant un dispositif (1) de propulsion des projectiles (4) qui comporte une barre de torsion (2) et un levier de percussion (3) relié à celle-ci et comportant à l'extrémité éloignée de la barre de torsion une pièce d'extrémité (34) qui, lors de l'accélération du projectile (4), agit sur une surface d'impact (43) du projectile (4) et, considérée dans son ensemble, se déplace sur une trajectoire pratiquement circulaire, ladite machine comprenant par ailleurs un dispositif (5, 51, 52, 6) de torsion de la barre correspondante (2) ainsi qu'un dispositif de transport (7) qui met les projectiles (4) à la position de propulsion pour l'insertion de la trame, caractérisée en ce que la pièce d'extrémité (344) du levier de percussion est usinée sur le levier de percussion (3) et la surface de percussion de la pièce d'extrémité (346') est concave et la surface d'impact (436) du projectile (4) est convexe ou inversement.

9. Machine à tisser à projectiles comprenant un dispositif (1) de propulsion des projectiles (4) qui comporte une barre de torsion (2) et un levier de percussion (3) relié à cette dernière et comportant à l'extrémité éloignée de la barre de torsion une pièce d'extrémité (34) qui, lors de l'accélération du projectile (4), agit sur une surface d'impact (43) du projectile (4) et qui, considérée dans son ensemble, se déplace sur une trajectoire pratiquement circulaire, ladite machine comprenant par ailleurs un dispositif (5, 51, 52, 6) de torsion de la barre correspondante (2) ainsi qu'un dispositif de transport (7) qui met les projectiles (4) à la position de propulsion pour l'insertion de la trame, caractérisée en ce que la pièce d'extrémité (344) du levier de percussion est usinée sur le levier de percussion (3) et aussi bien la surface de percussion de la pièce d'extrémité que la surface d'impact du projectile sont convexes (346, 436) ou concaves.

10. Machine à tisser à projectiles comprenant un dispositif (1) de propulsion des projectiles (4) qui comporte une barre de torsion (2) et un levier de percussion (3) relié à cette dernière et comportant à l'extrémité éloignée de la barre de torsion une pièce d'extrémité (34) qui, lors de l'accélération du projectile (4), agit sur une surface d'impact (43) du projectile (4) et qui, considérée dans son ensemble, se déplace sur une trajectoire pratiquement circulaire, ladite machine comprenant par ailleurs un dispositif (5, 51, 52, 6) de torsion de la barre correspondante (2) ainsi qu'un dispositif de transport (7) qui met les projectiles (4) à la position de propulsion pour l'insertion de la trame, caractérisée en ce que la pièce d'extrémité (344) du levier de percussion est usinée sur le levier de percussion (3) et la surface de percussion de la pièce d'extrémité (346') et/ou la surface d'impact (436) du projectile (4) est convexe-concave (346'').

11. Machine à tisser à projectiles selon l'une des revendications 8 à 10, caractérisée en ce que la surface de percussion de la pièce d'extrémité et la surface d'impact du projectile (4) sont conformées au moins partiellement et au moins approximativement comme les flancs de dents de roues dentées en prise ou d'une roue dentée et d'une crémaillère.

12. Projectile d'une machine à tisser à projectiles selon l'une des revendications 1 à 11, caractérisé en ce que l'enveloppe du projectile (4) forme un corps creux dont le côté arrière par rapport au sens de sa trajectoire est partiellement fermé et en ce que la surface extérieure du côté arrière de l'enveloppe a au moins partiellement la forme d'un plan oblique (433') ou d'une surface d'impact du projectile (4) qui est convexe (436) ou concave (4366) ou concave-convexe.

13. Projectile selon la revendication 12, caractérisé en ce que la surface extérieure du côté arrière de l'enveloppe est au moins partiellement et au moins approximativement conformée en flancs de dents d'une roue dentée ou d'une crémaillère.

14. Projectile selon l'une des revendications 12 ou 13, caractérisé en ce que le projectile comporte deux surfaces d'impact (43).

15. Projectile selon la revendication 14, caractérisé en ce que les deux surfaces d'impact (43) sont disposées symétriquement.
